# EUROPÄISCHE PATENTSCHRIFT

(11) **EP 3 851 743 B1**
(45) Veröffentlichungstag und Bekanntmachung des Hinweises auf die Patenterteilung: **11.06.2025**
(21) Anmeldenummer: 21150879.1
(22) Anmeldetag: 11.01.2021
(51) Int. Cl.: F23C 3/00

(54) **VORRICHTUNG ZUM ABSTÜTZEN VON MINDESTENS ZWEI STRAHLHEIZROHREN IN EINEM OFENRAUM SOWIE INDUSTRIEOFEN**
DEVICE FOR SUPPORTING AT LEAST TWO RADIANT HEATING TUBES IN A FURNACE CHAMBER AND INDUSTRIAL FURNACE
DISPOSITIF DE SUPPORT D'AU MOINS DEUX TUBES DE CHAUFFAGE RAYONNANTS DANS UNE FOURNAISE AINSI QUE FOURNAISE INDUSTRIELLE

(30) Priorität: 14.01.2020 DE 102020100748
(43) Veröffentlichungstag der Anmeldung: 21.07.2021
(73) Patentinhaber: LOI Thermprocess GmbH, 47059 Duisburg (DE)
(72) Erfinder: Wuppermann, Christian, 52159 Roetgen (DE); Witt, Mike, 47179 Duisburg (DE)
(74) Vertreter: Harlacher, Mechthild

(56) Entgegenhaltungen:
- WO-A1-2020/003125
- AT-A4- 508 264
- JP-A- H09 303 713
- US-A- 2 652 037

## Beschreibung

Die Erfindung betrifft eine Vorrichtung zum Abstützen von mindestens zwei Strahlheizrohren in einem Ofenraum eines Industrieofens, wobei jedes Strahlheizrohr an einem Ende an jeweils einen Brenner angeschlossen und an einer ersten Ofenwand des Ofenraumes gehalten wird und wobei das freie geschlossene Ende der Strahlheizrohre in den Ofenraum ragt. Ferner betrifft die Erfindung einen Industrieofen.

Strahlheizrohre auch Strahlrohre oder Strahlungsheizrohre genannt, dienen zur indirekten Beheizung von Ofenräumen und werden mit Brennern erhitzt, die mit einem flüssigen oder gasförmigen Brennstoff betrieben werden. Ein Gut, welches im Ofenraum des Industrieofens, insbesondere im Rahmen eines Wärmebehandlungsprozesses erwärmt werden soll, wird folglich mittels Wärmestrahlung erhitzt und kommt nicht mit den Brennerabgasen in Kontakt. Es werden in der Regel mehrere Strahlheizrohre zur Beheizung des Ofenraums verwendet. Strahlheizrohre für industrielle Zwecke werden beispielsweise zum Glühen von Bauteilen aus Metall, beispielsweise Blechen oder Rohren, eingesetzt. In Anlagen zur Wärmebehandlung von Stahlteilen werden Guttemperaturen um ca. 1.000°C benötigt. Folglich sind die Strahlheizrohre hohen thermischen Belastungen ausgesetzt.

Die Strahlheizrohre können I-förmig, P-förmig, Doppel-P-förmig, U-förmig oder W-förmig sein. I-förmige Strahlheizrohre, auch Mantelstrahlrohre genannt, weisen in der Regel ein Mantelrohr aus Stahl auf, welches konzentrisch ein Flammrohr aus einem metallischen oder keramischen Material umgibt.

Jedes Strahlheizrohr ist an einem Ende an einen Brenner angeschlossen, in der Regel angeflanscht. Die Strahlheizrohre werden an dem brennerseitigen Ende an einer ersten Ofenwand gehalten, die innenseitig zum Ofenraum hin, mit einer Feuerfestisolierung versehen ist. Strahlheizrohre in I-Form, auch Mantelstrahlheizrohre genannt, erstrecken sich in der Regel durch eine Ofenwand in den Ofenraum und werden in axialer Richtung unbeweglich in der Ofenwand befestigt. Das andere freie Ende der Strahlheizrohre ist gegenüber der Atmosphäre im Ofenraum gasdicht geschlossen. Die Verbrennungsabgase des Brenners strömen in Richtung des freien Endes, wo sie umgelenkt und rückgeführt werden, um aus dem Strahlheizrohr geleitet zu werden. Die Strahlheizrohre können für den senkrechten oder den im Wesentlichen waagerechten Betrieb eingerichtet sein. Unter einem waagerechten Betrieb werden auch Betriebsweisen verstanden, bei denen das Strahlheizrohr unter einer beliebigen Schräglage betrieben wird. Strahlheizrohre zum waagerechten Betrieb in einen Ofenraum weisen ein beträchtliches Gewicht auf, welches am freien Ende abgefangen bzw. abgestützt werden muss, um ein Verbiegen, insbesondere von metallischen Strahlheizrohren zu vermeiden.

Die Strahlheizrohre können an dem freien Ende stirnseitig außen einen Zapfen aufweisen, der in einer Halterung im Ofenraum eingreift.

Aus der EP 2 754 958 A1 ist bekannt, zum Abstützen und Abfangen des in den Ofenraum ragenden freien Endes eines Strahlheizrohres stirnseitig außen an einem Heizrohrkörper des Strahlheizrohres einen angeschweißten Ansatz aus Stahlrohr vorzusehen, der in eine Halterung in der Ofenwand schiebbar ist oder an dem eine Halterung zur Abstützung oder Aufhängung des freien Endes des Strahlheizrohres angreift, um das Gewicht des Strahlungsheizrohres abzufangen. Das freie Ende von Strahlheizrohren kann aber auch ohne einen Zapfen ausgebildet sein und direkt mittels einer Halterung abgestützt werden. Bei der verschiebbaren Abstützung des freien Endes des Strahlheizrohres oder dessen Ansatzes kann es zu Verklemmungen kommen.

Die WO 2020/003125 A1 offenbart in mehreren Ausführungsformen eine Haltevorrichtung für ein Strahlheizrohr in beliebiger Form in einem Wärmebehandlungsofen. Bei einer Ausführungsform für ein Strahlheizrohr mit endseitig zwei Rohrbögen befindet sich zwischen den beiden Rohrbögen eine Verstrebung. Ein Rohrbogen weist einen Ansatz auf, der in einen ofenseitigen Träger oder Sockel aufliegt. Der Ansatz weist im Bereich der Auflagestelle Drehmitteln auf, welche eine Bewegung des Ansatzes in Achsrichtung des Strahlheizrohres bei Ausdehnung des Strahlheizrohres aufgrund thermischer Beanspruchung ermöglichen.

Die AT 508 264 A4 zeigt eine Vorrichtung zur Wärmebehandlung mit einer Strahlheizrohreinheit mit endseitig zwei Rohrbögen. Auf einer Brücke, die beide Rohrbögen überbrückt, befindet sich ein Lagerzapfen, der axial verschieblich in einem Auflager im Ofenraum abgestützt wird. Die Brücke wird durch zwei Abschnitte gebildet, die in einem spitzen Winkel zur Achse des mittleren Rohres des Strahlheizrohres verlaufen und miteinander einen stumpfen Winkel einschließen. Über die Brücke sollen bei thermischer Beanspruchung Wärmedehnungen der Rohrbögen aufgenommen werden, so dass die Verbindung zwischen Lagerzapfen und Brücke weitgehend spannungsfrei gehalten wird.

Die JP H09 303713 A zeigt eine Halterung für ein W-förmiges Strahlheizrohr mit endseitig zwei Rohrbögen, welche jeweils mit einem Ansatz versehen sind. In den beiden Ansätzen bildet jeweils ein Stift ein Drehgelenk, an dem jeweils Stangen angreifen. Beide Stangen werden an ihrem Ende an einem weiteren Stift zusammen geführt. Der weitere Stift bildet ein weiteres Drehgelenk und ist in einem Schlitz in einer Halterung in der Ofenwand in Achsrichtung des Strahlheizrohres bewegbar. Bei thermischer Beanspruchung ermöglicht die gelenkige Halterung die Bewegung des Strahlheizrohres in Achsrichtung.

Bei der Umrüstung, Modernisierung oder Ertüchtigung bestehender Anlagen muss häufig mindestens ein vorhandenes Strahlheizrohr, beispielsweise ein W-förmiges Strahlheizrohr durch zwei neue Strahlheizrohre, beispielsweise zwei I-förmige Strahlheizrohre ersetzt werden, insbesondere um höhere Temperaturen im Ofenraum zu erreichen. Das freie Ende der beiden neuen Strahlheizrohre muss im Ofenraum abgestützt werden. Die vorhandene Halterung für das alte Strahlheizrohr kann zum Abstützen des freien Endes eines der beiden neuen Strahlheizrohre benutzt werden. Für das zweite neue Strahlheizrohr muss eine zusätzliche Halterung im Ofenraum vorgesehen werden. Dies ist konstruktiv aufwändig, insbesondere wenn die Halterung in der Feuerfestisolierung einer der Ofenwände ausgebildet ist und somit ein Eingriff in die vorhandene Feuerfestisolierung erforderlich ist.

Die Aufgabe der Erfindung besteht demgemäß darin, eine Möglichkeit anzugeben, die Abstützung von mindestens zwei Strahlheizrohren im Ofenraum eines Industrieofens auf konstruktiv einfache Weise zu ermöglichen. Ein Aspekt der Aufgabe ist, den Austausch von einem Strahlheizrohr durch zwei neue Strahlheizrohre zu ermöglichen, ohne eine weitere Halterung in der Feuerfestisolierung vorzusehen.

Diese Aufgabe wird von einer Vorrichtung der eingangs bezeichneten Art erfindungsgemäß durch die Merkmale des Anspruchs 1 gelöst.

Erfindungsgemäß weist die Vorrichtung ein Verbindungselement auf, mit dem mindestens zwei Strahlheizrohre quer zur Achsrichtung verbindbar sind. Das Verbindungselement weist einen Ansatz auf, der sich in Achsrichtung der Strahlheizrohre erstreckt und der dazu ausgebildet ist, in einer Halterung im Ofenraum in Achsrichtung aufzuliegen. Erfindungsgemäß ist das Verbindungselement derart ausgebildet, dass jedes Strahlheizrohr relativ zu dem Verbindungselement in Achsrichtung der Strahlheizrohre verschiebbar ist und dass der Ansatz in der Halterung aufliegt und/oder mit der Halterung fest verbindbar bzw. fest verbunden ist.

Damit können thermisch bedingte Längenänderungen der Strahlheizrohre sowie auch mögliche thermisch bedingte Veränderungen der ersten nicht dargestellten Ofenwand und der zweiten Ofenwand gegeneinander ausgeglichen werden. Weil die Bewegung der Strahlheizrohre in Achsrichtung gewährleistet ist, kann der Ansatz auf konstruktiv einfache Art und Weise mit der Halterung oder mit Bestandteilen der Halterung verbunden werden. Der Ansatz kann insbesondere mit der Halterung verschweißt werden.

Alternativ kann das Verbindungselement derart ausgebildet werden, dass ein Strahlheizrohr gegenüber dem Verbindungselement in Achsrichtung der Strahlheizrohre fixierbar ist, dass jedes weitere Strahlheizrohr gegenüber dem Verbindungselement ich Achsrichtung der Strahlheizrohre verschiebbar ist und dass das Verbindungselement mittels des Ansatzes in der Halterung in Achsrichtung der Strahlheizrohre verschiebbar aufliegt. Bei dieser Variante ist die erfindungsgemäße Vorrichtung im Ofenraum in Bezug auf die erste und zweite Ofenwand in Achsrichtung der Strahlheizrohre beweglich bzw. verschiebbar, um hitzebedingte Veränderungen auszugleichen.

Zwei oder mehr Strahlheizrohre, insbesondere I-förmige Strahlheizrohre, können an ihren freien Enden auf konstruktiv einfache Art und Weise abgestützt werden, wobei nur eine einzige Halterung im Ofenraum benötigt wird. Für den häufigen Fall, dass die Halterung in der Feuerfestisolierung ausgebildet ist, ist es bei Um- oder Nachrüstungen, beispielsweise bei Ersatz eines Strahlheizrohres durch zwei oder mehrere Strahlheizrohre nicht erforderlich, in die Feuerfestisolierung einzugreifen, was den Aufwand bei Um- oder Nachrüstungen beträchtlich verringert. Eine einzige vorhandene Halterung im Ofenraum kann nach Um- oder Nachrüstungen für die Abstützung von mehreren einzelnen Strahlheizrohren genutzt werden.

Vorteilhafte und zweckmäßige Ausgestaltungen und Weiterbildungen der Erfindung ergeben sich aus den von Anspruch 1 abhängigen Ansprüchen.

Eine bevorzugte Ausführungsform, wobei jedes Strahlheizrohr an dem freien Ende außen stirnseitig einen Zapfen aufweist, ist dadurch gekennzeichnet, dass das Verbindungselement derart ausgebildet ist, dass die Stahlheizrohre mittels der Zapfen verbindbar sind. Anders ausgedrückt, greift das Verbindungselement an den stirnseitigen Zapfen der Strahlheizrohre an. Folglich erfolgt die Verbindung der Strahlheizrohre mittels des Verbindungselements über die Zapfen.

Vorzugsweise ist das Verbindungselement stangenförmig ausgebildet. Das Verbindungselement ist vorteilhafterweise hitzebeständig und besteht vorzugsweise aus Metall. Der Querschnitt des Verbindungselements kann beliebig ausgebildet sein, beispielsweise als U-Profil. Das Verbindungselement kann beispielsweise auch aus einem rechteckigen Profil, insbesondere einem Hohlprofil bestehen.

Bei einer vorzugsweisen Ausgestaltung ist das Verbindungselement derart ausgebildet, dass jedes Strahlheizrohr relativ zu dem Verbindungselement drehbar ist, was die Haltbarkeit der Strahlheizrohre erhöht. Diese Ausgestaltung ist insbesondere für I-förmige Strahlheizrohre bzw. Mantelstrahlheizrohre vorteilhaft.Das Verbindungselement könnte rohrförmige Aufnahmeelemente aufweisen, die zur Aufnahme der freien Enden der Strahlheizrohre oder deren stirnseitigen Zapfen dienen.

Eine besonders vorteilhafte konstruktiv einfache Weiterbildung der Erfindung besteht darin, dass das Verbindungselement für jedes Strahlheizrohr eine Ausnehmung zur Aufnahme des freien Endes des Strahlheizrohres oder dessen stirnseitigen Zapfen aufweist.

Vorzugsweise weist die Ausnehmung eine halbschalenförmige Auflagefläche auf. Vorteilhafterweise ist die Ausnehmung als Langloch ausgebildet.

Nach der Erfindung weist der Ansatz einen im Wesentlichen rechteckigen Querschnitt auf und ist vorzugsweise an dem Verbindungselement angeschweißt und zwar im Betriebszustand betrachtet, seitlich in Richtung der zweiten Ofenwand.

Die Erfindung deckt auch eine Beheizungsanlage für einen Industrieofen mit mindestens zwei Strahlheizrohren ab, wobei jedes Strahlheizrohr an einem Ende an einen Brenner angeschlossen ist und an einer ersten Ofenwand des Ofenraumes (2) gehalten wird und wobei das freie geschlossene Ende der Strahlheizrohre in den Ofenraum ragt, dadurch gekennzeichnet, dass die Beheizungsanlage eine Vorrichtung beinhaltet, die ein Verbindungselement aufweist, mit dem die Strahlheizrohre quer zur Achsrichtung (A) verbindbar sind und dass das Verbindungselement einen Ansatz aufweist, der sich in Achsrichtung (A) der Strahlheizrohre erstreckt und der dazu ausgebildet ist, in einer Halterung im Ofenraum in Achsrichtung aufzuliegen. Erfindungsgemäß ist das Verbindungselement derart ausgebildet, dass jedes Strahlheizrohr relativ zu dem Verbindungselement in Achsrichtung (A) der Strahlheizrohre verschiebbar ist und dass der Ansatz derart ausgebildet ist, dass dieser in Achsrichtung (A) der Strahlheizrohre mit der Halterung fest verbunden ist.

Das stangenförmige Verbindungselement ist vorzugsweise derart ausgebildet, dass jedes Strahlheizrohr relativ zu dem Verbindungselement drehbar ist.

Die Erfindung schafft ferner einen Industrieofen mit einem von Ofenwänden gebildeten Ofenraum, wobei die Ofenwände innenseitig eine Feuerfestisolierung aufweisen, wobei in dem Ofenraum mindestens zwei Strahlheizrohre angeordnet sind, wobei jedes Strahlheizrohr an einem Ende an einen Brenner angeschlossen ist und an einer ersten Ofenwand gehalten wird, wobei das freie geschlossene Ende der Strahlheizrohre in den Ofenraum ragt, gekennzeichnet durch eine Vorrichtung nach einem der Ansprüche 1 bis 7 sowie eine Halterung, die ausgebildet ist, die Vorrichtung im Ofenraum abzustützen.

Vorzugsweise ist die Halterung in der Feuerfestisolierung einer zweiten Ofenwand, die der ersten Ofenwand gegenüberliegt, ausgebildet und weist eine Konsole, vorzugsweise aus Metall, in einem Hohlraum auf. Alternativ kann die Halterung als im Ofenraum hängendes Lager ausgebildet sein.

Vorzugsweise stützt sich das Verbindungselement mit dem Ansatz auf der Konsole in der Feuerfestisolierung ab. Falls die Vorrichtung so ausgebildet ist, dass diese in Achsrichtung der Strahlheizrohre unbeweglich ist, könnte der Ansatz des Verbindungselementes mit der Konsole fest verbunden werden. Wenn die Konsole aus Metall besteht, kann der Ansatz auf die Konsole geschweißt werden.

Im Rahmen der Erfindung sind die vorstehend erläuterten Merkmale auch in anderen Kombinationen oder in Alleinstellung verwendbar. Weitere Einzelheiten und Vorteile des Gegenstandes der Erfindung ergeben sich aus der nachfolgenden Beschreibung im Zusammenhang mit der Zeichnung, in der eine bevorzugte Ausführungsform der Erfindung dargestellt ist.

In der Zeichnung zeigt:
Figur 1 eine schematische Darstellung eines Schnittes der erfindungsgemäßen Vorrichtung in einem Ofenraums eines Industrieofens mit zwei I-förmigen Strahlheizrohren;
Figur 2 eine schematische Darstellung einer Ansicht der Vorrichtung nach Figur 1 in Richtung Achse der Strahlheizrohre.

Figur 1 zeigt in einer schematischen Darstellung eine erfindungsgemäße Vorrichtung 1 in einem Ofenraum 2 eines nicht näher dargestellten Industrieofens. Der Ofenraum 2 ist ein von Ofenwänden umschlossener Raum, in dem ein nicht dargestelltes Gut aus Stahl im Rahmen eines Wärmebehandlungsprozesses erhitzt werden soll.

In dem Ofenraum 2 befinden sich zwei I-förmige Strahlheizrohre 3, 3', von denen jeweils nur das freie Ende dargestellt ist, welches in den Ofenraum 2 ragt. Die Strahlheizrohre 3, 3' dienen zur indirekten Beheizung des Gutes auf hohe Temperaturen mittels Wärmestrahlung.

Die Strahlheizrohre 3,3' sind für den waagerechten bzw. horizontalen Betrieb in dem Ofenraum 2 vorgesehen. Die beiden Strahlheizrohre 3, 3' sind an dem einen Ende in einer nicht dargestellten ersten Ofenwand auf an sich bekannte Weise gehalten und sind jeweils an nicht dargestellte Brenner angeschlossen, die sich außerhalb des Ofenraums 2 befinden. Die Strahlheizrohre 3, 3' weisen ein beträchtliches Gewicht auf, so dass ihre in den Ofenraum 2 ragenden Enden abgestützt werden müssen. Mit zunehmenden Temperaturen nehmen die mechanischen Festigkeitswerte der Strahlheizrohre ab. Die Strahlheizrohre dehnen sich aus. In Figur 1 ist ein Teil einer zweiten Ofenwand 4 dargestellt, die der ersten Ofenwand gegenüber angeordnet ist. Die zweite Ofenwand 4 ist innenseitig zum Ofenraum 2 hin mit einer Feuerfestisolierung 5 versehen. Die beiden Strahlheizrohre 3, 3' sind in einer Ebene in dem Ofenraum 2 in etwa senkrecht zu der nicht dargestellten ersten Ofenwand und zweiten Ofenwand 4 ausgerichtet.

Die Strahlheizrohre 3, 3' weisen stirnseitig einen Zapfen 6 bzw. 6' auf. Die Zapfen 6, 6' können als Zylinder aus Stahl ausgebildet sein. Im Inneren der Zapfen 6, 6' kann sich eine thermische Isolierung befinden.

Die Vorrichtung 1 weist ein Verbindungselement 7 auf, welches als hitzebeständiges stangenförmiges im Querschnitt rechteckiges Profil ausgebildet ist. Das Verbindungselement 7 weist für das Strahlheizrohr 3 eine Ausnehmung 8 und für das Strahlheizrohr 3' eine Ausnehmung 8' in Form eines Langloches auf. Dies ist Figur 2 zu entnehmen, welche eine schematische Darstellung einer Ansicht der Vorrichtung nach Figur 1 in Richtung Achse der Strahlheizrohre zeigt. In den Ausnehmungen 8, 8' sind die Zapfen 6, 6 drehbar gelagert. Die Drehbarkeit dient zur Erhöhung der Haltbarkeit der Strahlheizrohre. Mittels des Verbindungselements 9 sind die beiden Strahlheizrohre 3, 3' quer zur Achsrichtung 9 miteinander verbunden. Alle Strahlheizrohre sind relativ zu dem Verbindungselement 7 in Achsrichtung verschiebbar. Die Zapfen 6, 6' können sich bei einer Längenänderung der Strahlheizrohre 3, 3' aufgrund von Temperaturwechseln gleitend in dem Verbindungselement bewegen. Damit können thermisch bedingte Längenänderung der Strahlheizrohre 3, 3' sowie auch mögliche thermisch bedingte Veränderungen der ersten nicht dargestellten Ofenwand und der zweiten Ofenwand 4 gegeneinander ausgeglichen werden.

Das Verbindungselement 7 weist einen Ansatz 9 auf, der sich in Achsrichtung der Strahlheizrohre 3, 3' erstreckt und der dazu ausgebildet ist, in einer Halterung 10, die sich in der Feuerfestisolierung 5 der zweiten Ofenwand 4 befindet, aufzuliegen.

Der Ansatz 9 befindet sich in der Nähe der Ausnehmung 8. Der Ansatz 9 weist einen im Wesentlichen rechteckigen Querschnitt auf und ist vorzugsweise an dem Verbindungselement 7 seitlich angeschweißt.

In der Feuerfestisolierung 5 der zweiten Ofenwand 4 ist eine Halterung 10 zur Aufnahme des Ansatzes 9 ausgebildet. Die Halterung 10 weist in einem Hohlraum 11 in der Feuerfestisolierung 5 eine Konsole 12 aus Metall auf, auf der sich der Ansatz 9 abstützt. Der Absatz 9 wird fest mit der Konsole 12 verbunden. Vorzugsweise wird der Ansatz 9 auf die Konsole 12 geschweißt. Weil die Bewegung der Strahlheizrohre 3, 3' in Achsrichtung gewährleistet ist, kann der Ansatz 9 auf konstruktiv einfache Art und Weise fest mit der Konsole 12 fest verbunden werden.

Die erfindungsgemäße Vorrichtung ermöglicht es, zwei oder mehr Strahlheizrohre zu verbinden und an ihrem freien Ende mittels einer einzigen Halterung bzw. eines einzigen Auflagepunktes im Ofenraum abzustützen.

Im Rahmen der Erfindung können die freien Enden von mehreren Strahlheizrohren mittels der erfindungsgemäßen Vorrichtung miteinander verbunden und auf einfache Art und Weise an einer einzigen Halterung in der Feuerfestisolierung einer Ofenwand abgestützt werden.

Im Rahmen der Erfindung sind weitere Abwandlungen möglich. So können die Strahlheizrohre an ihren freien Enden zapfenfrei ausgebildet sein und direkt von den Ausnehmungen des Verbindungselements umfasst werden. Das Verbindungselement kann eine beliebige Form haben, beispielsweise U-förmig oder als Hohlprofil ausgebildet sein. Als Alternative zu den Ausnehmungen in dem Verbindungselement kann dieses mit rohrförmigen Aufnahmeelementen für das Ende der Strahlheizrohre oder deren Zapfen versehen werden.

### Bezugszeichenliste

- 1: Vorrichtung
- 2: Ofenraum
- 3, 3': Strahlheizrohr
- 4: Ofenwand
- 5: Feuerfestisolierung
- 6, 6': Zapfen
- 7: Verbindungselement
- 8, 8': Ausnehmung
- 9: Ansatz
- 10: Halterung
- 11: Hohlraum in Feuerfestisolierung
- 12: Konsole

- A: Achsrichtung Strahlheizrohr

## Patentansprüche

1. Vorrichtung zum Abstützen von mindestens zwei Strahlheizrohren (3, 3') in einem Ofenraum (2) eines Industrieofens, wobei jedes Strahlheizrohr (3, 3') an einem Ende an jeweils einen Brenner angeschlossen und an einer ersten Ofenwand des Ofenraumes (2) gehalten wird,
wobei das freie geschlossene Ende der Strahlheizrohre (3, 3') in den Ofenraum (2) ragt, wobei die Vorrichtung ein Verbindungselement (7) aufweist, mit dem mindestens zwei Strahlrohre (3, 3') quer zur Achsrichtung (A) verbindbar sind, wobei das Verbindungselement (7) einen Ansatz (9) aufweist, der sich in Achsrichtung (A) der Strahlheizrohre (3, 3') erstreckt und der dazu ausgebildet ist, in einer Halterung (10) im Ofenraum (2) in Achsrichtung aufzuliegen,
**dadurch gekennzeichnet, dass**
das Verbindungselement (7) derart ausgebildet ist, dass jedes Strahlheizrohr (3, 3') relativ zu dem Verbindungselement (7) in Achsrichtung (A) der Strahlheizrohre (3, 3') verschiebbar ist, wobei der Ansatz (9) derart ausgebildet ist, dass dieser in Achsrichtung (A) der Strahlheizrohre (3, 3') unbeweglich in der Halterung (10) aufliegt und/oder mit der Halterung (10) fest verbindbar ist oder **dadurch gekennzeichnet, dass**
das Verbindungselement (7) derart ausgebildet ist, dass ein Strahlheizrohr (3) in Achsrichtung (A) fixierbar und jedes weitere Strahlheizrohr (3') gegenüber dem Verbindungselement (7) in Achsrichtung (A) verschiebbar ist,
wobei der Ansatz (9) in der Halterung (10) in Achsrichtung (A) der Strahlheizrohre (3, 3') verschiebbar aufliegt.

2. Vorrichtung nach Anspruch 1,
wobei jedes Strahlheizrohr (3, 3') an dem freien Ende außen stirnseitig einen Zapfen (6, 6') aufweist, **dadurch gekennzeichnet, dass** das Verbindungselement (7) derart ausgebildet ist, dass die Strahlheizrohre (3, 3') mittels der Zapfen (6, 6') verbindbar sind.

3. Vorrichtung nach wenigstens einem der vorangegangenen Ansprüche,
**dadurch gekennzeichnet, dass** das Verbindungselement (7) stangenförmig und/oder hitzebeständig ausgebildet ist.

4. Vorrichtung nach wenigstens einem der vorangegangenen Ansprüche,
**dadurch gekennzeichnet, dass** das Verbindungselement (7) derart ausgebildet ist, dass jedes Strahlheizrohr (3, 3') relativ zu dem Verbindungselement (7) drehbar ist.

5. Vorrichtung nach wenigstens nach einem der vorangegangenen Ansprüche,
**dadurch gekennzeichnet, dass** das Verbindungselement (7) für jedes Strahlheizrohr (3, 3') eine Ausnehmung (8, 8') zur Aufnahme des freien Endes des Strahlheizrohres (3, 3') oder dessen stirnseitigen Zapfen (6, 6') aufweist.

6. Vorrichtung nach Anspruch 5,
**dadurch gekennzeichnet, dass** die Ausnehmung (8, 8') eine halbschalenförmige Auflagefläche aufweist, vorzugsweise dass die Ausnehmung (8, 8') als Langloch ausgebildet ist.

7. Vorrichtung nach wenigstens einem der vorangegangenen Ansprüche,
**dadurch gekennzeichnet, dass** der Ansatz (9) einen im Wesentlichen rechteckigen Querschnitt aufweist und vorzugsweise an dem Verbindungselement (7) angeschweißt ist.

8. Industrieofen mit einem von Ofenwänden gebildeten Ofenraum (2), wobei die Ofenwände (4) innenseitig eine Feuerfestisolierung (5) aufweisen, wobei in dem Ofenraum (2) mindestens zwei Strahlheizrohre (3, 3') angeordnet sind, wobei jedes Strahlheizrohr (3, 3') an einem Ende an einen Brenner angeschlossen ist und an einer ersten Ofenwand gehalten wird, wobei das freie geschlossene Ende der Strahlheizrohre (3, 3') in den Ofenraum (2) ragt, **gekennzeichnet durch** eine Vorrichtung nach einem der Ansprüche 1 bis 7 sowie eine Halterung (10), die ausgebildet ist, die Vorrichtung im Ofenraum (2) abzustützen.

9. Industrieofen nach Anspruch 8,
**dadurch gekennzeichnet, dass** die Halterung (10) in der Feuerfestisolierung (5) der zweiten Ofenwand (2), die der ersten Ofenwand gegenüberliegt, ausgebildet ist, dass die Halterung (10) in einem Hohlraum (11) eine Konsole (12) aufweist, die vorzugsweise aus Metall besteht, auf der sich der Ansatz (9) des Verbindungselements (7) abstützt.

## Claims

1. Device for supporting at least two radiant heating tubes (3, 3') in a furnace chamber (2) of an industrial furnace, wherein each radiant heating tube (3, 3') is attached at one end to a respective burner and is held against a first furnace wall of the furnace chamber (2),
wherein the free closed end of the radiant heating tubes (3, 3') projects into the furnace chamber (2), wherein the device has a connecting element (7) to which at least two radiant tubes (3, 3') can be connected transversely to the axial direction (A), wherein the connecting element (7) has an attachment (9) which extends in the axial direction (A) of the radiant heating tubes (3, 3') and which is configured to rest in a holder (10) in the furnace chamber (2) in the axial direction,
**characterized in that**
the connecting element (7) is configured such that each radiant heating tube (3, 3') is displaceable relative to the connecting element (7) in the axial direction (A) of the radiant heating tubes (3, 3'), wherein the attachment (9) is configured such that it rests immovably in the holder (10) in the axial direction (A) of the radiant heating tubes (3, 3') and/or can be securely connected to the holder (10), or
**characterized in that**
the connecting element (7) is configured such that a radiant heating tube (3) can be fixed in the axial direction (A) and each further radiant heating tube (3') can be displaced in the axial direction (A) relative to the connecting element (7),
wherein the attachment (9) rests in the holder (10) so as to be displaceable in the axial direction (A) of the radiant heating tubes (3, 3').

2. Device according to claim 1,
wherein each radiant heating tube (3, 3') has a pin (6, 6') on the outside of the free end face, **characterized in that** the connecting element (7) is configured such that the radiant heating tubes (3, 3') can be connected by means of the pins (6, 6').

3. Device according to at least one of the preceding claims,
**characterized in that** the connecting element (7) is configured to be rod-shaped and/or heat-resistant.

4. Device according to at least one of the preceding claims,
**characterized in that** the connecting element (7) is configured such that each radiant heating tube (3, 3') is rotatable relative to the connecting element (7).

5. Device according to at least one of the preceding claims,
**characterized in that** the connecting element (7) for each radiant heating tube (3, 3') has a recess (8, 8') for receiving the free end of the radiant heating tube (3, 3') or its end face pin (6, 6').

6. Device according to claim 5,
**characterized in that** the recess (8, 8') has a half-shell-shaped bearing surface, preferably **in that** the recess (8, 8') is configured as an elongated hole.

7. Device according to at least one of the preceding claims,
**characterized in that** the attachment (9) has a substantially rectangular cross-section and is preferably welded to the connecting element (7).

8. Industrial furnace with a furnace chamber (2) formed by furnace walls, wherein the furnace walls (4) have a refractory insulation (5) on the inside, wherein at least two radiant heating tubes (3, 3') are arranged in the furnace chamber (2), wherein each radiant heating tube (3, 3') is attached at one end to a burner and is held on a first furnace wall, wherein the free closed end of the radiant heating tubes (3, 3') projects into the furnace chamber (2),
**characterized by** a device according to any one of claims 1 to 7 as well as a holder (10) which is configured to support the device in the furnace chamber (2).

9. Industrial furnace according to claim 8,
**characterized in that** the holder (10) is configured in the refractory insulation (5) of the second furnace wall (2), which is opposite the first furnace wall, **in that** the holder (10) has a bracket (12) in a cavity (11), which bracket is preferably made of metal and on which the attachment (9) of the connecting element (7) is supported.

## Revendications

1. Dispositif de support d'au moins deux tubes de chauffage rayonnants (3, 3') dans un espace de four (2) d'un four industriel, dans lequel chaque tube de chauffage rayonnant (3, 3') est raccordé au niveau d'une extrémité à respectivement un brûleur et maintenu au niveau d'une première paroi de four de l'espace de four (2),
dans lequel l'extrémité fermée libre des tubes de chauffage rayonnants (3, 3') fait saillie dans l'espace de four (2), dans lequel le dispositif présente un élément de liaison (7) auquel au moins deux tubes rayonnants (3, 3') peuvent être reliés transversalement au sens axial (A), dans lequel l'élément de liaison (7) présente une fixation (9) qui s'étend dans le sens axial (A) des tubes de chauffage rayonnants (3, 3') et qui est formée afin de reposer dans un support (10) dans l'espace de four (2) dans le sens axial,
**caractérisé en ce que** l'élément de liaison (7) est formé de telle manière que chaque tube de chauffage rayonnant (3, 3') soit déplaçable par rapport à l'élément de liaison (7) dans le sens axial (A) des tubes de chauffage rayonnants (3, 3'), dans lequel la fixation (9) est formée de telle manière que celle-ci repose de manière immobile dans le support (10) et/ou puisse être reliée fixement au support (10) dans le sens axial (A) des tubes de chauffage rayonnants (3, 3') ou
**caractérisé en ce que** l'élément de liaison (7) est formé de telle manière qu'un tube de chauffage rayonnant (3) puisse être fixé dans le sens axial (A) et chaque autre tube de chauffage rayonnant (3') soit déplaçable par rapport à l'élément de liaison (7) dans le sens axial (A), dans lequel la fixation (9) repose de manière déplaçable dans le support (10) dans le sens axial (A) des tubes de chauffage rayonnants (3, 3').

2. Dispositif selon la revendication 1,
dans lequel chaque tube de chauffage rayonnant (3, 3') présente au niveau de l'extrémité libre à l'extérieur côté avant un tenon (6, 6'), **caractérisé en ce que** l'élément de liaison (7) est formé de telle manière que les tubes de chauffage rayonnants (3, 3') puissent être reliés au moyen du tenon (6, 6').

3. Dispositif selon au moins l'une quelconque des revendications précédentes,
**caractérisé en ce que** l'élément de liaison (7) est formé en tige et/ou de manière réfractaire.

4. Dispositif selon au moins l'une quelconque des revendications précédentes,
**caractérisé en ce que** l'élément de liaison (7) est formé de telle manière que chaque tube de chauffage rayonnant (3, 3') puisse être tourné par rapport à l'élément de liaison (7).

5. Dispositif selon au moins l'une quelconque des revendications précédentes,
**caractérisé en ce que** l'élément de liaison (7) présente pour chaque tube de chauffage rayonnant (3, 3') un évidement (8, 8') pour la réception de l'extrémité libre du tube de chauffage rayonnant (3, 3') ou de son tenon (6, 6') côté avant.

6. Dispositif selon la revendication 5,
**caractérisé en ce que** l'évidement (8, 8') présente une surface d'appui en forme de demi-coque, de préférence **en ce que** l'évidement (8, 8') est formé comme trou oblong.

7. Dispositif selon au moins l'une quelconque des revendications précédentes,
**caractérisé en ce que** la fixation (9) présente une section transversale sensiblement rectangulaire et est de préférence soudée à l'élément de liaison (7).

8. Four industriel avec un espace de four (2) formé par des parois de four, dans lequel les parois de four (4) présentent côté intérieur une isolation réfractaire (5), dans lequel au moins deux tubes de chauffage rayonnants (3, 3') sont disposés dans l'espace de four (2), dans lequel chaque tube de chauffage rayonnant (3, 3') est raccordé au niveau d'une extrémité à un brûleur et est maintenu contre une première paroi de four, dans lequel l'extrémité fermée libre des tubes de chauffage rayonnants (3, 3') fait saillie dans l'espace de four (2),
**caractérisé par** un dispositif selon l'une quelconque des revendications 1 à 7 ainsi qu'un support (10) qui est formé afin de soutenir le dispositif dans l'espace de four (2).

9. Four industriel selon la revendication 8,
**caractérisé en ce que** le support (10) est formé dans l'isolation réfractaire (5) de la seconde paroi de four (2) qui fait face à la première paroi de four, **en ce que** le support (10) présente dans un espace creux (11) une console (12) qui se compose de préférence de métal, sur laquelle la fixation (9) de l'élément de liaison (7) est soutenue.
